# EUROPÄISCHE PATENTSCHRIFT

(11) **EP 3 194 667 B1**
(45) Veröffentlichungstag und Bekanntmachung des Hinweises auf die Patenterteilung: **13.10.2021**
(21) Anmeldenummer: 15771507.9
(22) Anmeldetag: 15.09.2015
(51) Int. Cl.: E03C 1/182, E03C 1/22, E03C 1/23, E03C 1/262

(54) **ABFLUSSVORRICHTUNG UND BECKEN MIT EINER SOLCHEN ABFLUSSVORRICHTUNG**
DRAINING DEVICE AND SINK COMPRISING SAID TYPE OF DRAINING DEVICE
DISPOSITIF D'ÉCOULEMENT ET BAC MUNI D'UN TEL DISPOSITIF D'ÉCOULEMENT

(30) Priorität: 15.09.2014 DE 102014013832
(43) Veröffentlichungstag der Anmeldung: 26.07.2017
(73) Patentinhaber: Schock GmbH, 94209 Regen (DE)
(72) Erfinder: PROBST, Alois, 94209 Regen (DE)
(74) Vertreter: Lindner Blaumeier Patent- und Rechtsanwälte
(86) Internationale Anmeldenummer: PCT/EP2015/001847
(87) Internationale Veröffentlichungsnummer: WO 2016/041636

(56) Entgegenhaltungen:
- EP-A2- 0 874 091
- EP-A2- 0 874 091
- EP-A2- 2 177 672
- EP-A2- 2 177 672
- AU-A- 6 128 465
- AU-A- 6 128 465
- CA-A1- 2 784 382
- CA-A1- 2 784 382
- DE-A1-102004 055 379
- DE-A1-102004 055 379
- DE-U1-202004 011 935
- DE-U1-202004 011 935
- FR-A5- 2 079 511
- FR-A5- 2 079 511
- GB-A- 981 507
- GB-A- 981 507
- US-A- 1 395 374
- US-A- 1 395 374
- US-A1- 2014 075 662
- US-A1- 2014 075 662

## Beschreibung

Die Erfindung betrifft eine Abflussvorrichtung für ein Becken, insbesondere in Form eines Spülbeckens, bestehend aus mindestens einem Fluid-Durchlassteil und einem Fluid-Sperrteil, von denen mindestens ein Teil von Hand von einer Fluid zwischen dem Becken und einem Abflussrohr der Vorrichtung durchlassenden Stellung in eine den Fluid-Durchlass sperrende Stellung und umgekehrt mittels einer Betätigungseinrichtung bewegbar ist, wobei die Betätigungseinrichtung eine Spanneinrichtung aufweist, mittels der das Abflussrohr an dem Becken fluiddicht festlegbar ist. Die Erfindung betrifft ferner ein Becken mit einer solchen daran angeordneten Abflussvorrichtung.

Derartige Abflussvorrichtungen sind in vielfältigen Ausführungsformen auf dem Markt frei erhältlich. Sie werden auch als Abflussgarnituren bezeichnet. In der Regel werden sie in eine Öffnung eines Bodens eines Beckens eingesetzt und stellen sicher, dass Brauch- oder Abwasser aus dem Becken über das Abflussrohr einer Kanalisation zugeleitet werden kann. Darüber hinaus weisen diese Abflussvorrichtungen in der Regel ein Fluid-Sperrteil in Form eines Stopfens auf, der in eine durch die Abflussvorrichtung gebildete Öffnung einsetzbar ist.

Eine derartige Abflussvorrichtung ist beispielsweise durch die WO 2012/ 135929 A1 bekannt. Diese Abflussvorrichtung ist speziell für Becken mit jeweils daran angeformtem oder angeschweißtem Anschlussstutzen vorgesehen. Auf diese Weise ergibt sich für einen Benutzer auf der Sichtseite, welche die Oberseite ist, kein Übergang zwischen dem Beckenboden und dem Anschlussstutzen. Mithin ist das Spülbecken besonders leicht zu reinigen, da sich zwischen dem Becken und der Abflussvorrichtung zumindest keine sieht-und entfernbaren Ablagerungen bilden können. Die vorgeschlagene Lösung ist dabei aber sehr eng toleriert und setzt voraus, dass eine speziell angepasste Abflussvorrichtung für ein jeweiliges Spülbecken konzipiert und montiert wird. Darüber hinaus weist die Lösung größere Hohlräume auf, in denen sich Ablagerungen und andere Bestandteile des Brauch-oder Abwassers ansammeln können und in denen sich dann Bakterien und Pilze ausgezeichnet vermehren können. Dadurch, dass ein Rohr auf der Außenseite mit einem Gewinde versehen werden muss, ergibt sich zudem ein hoher Fertigungsaufwand. Zudem ist die Montage einer auf ein Abflussrohr aufzuschraubenden Mutter sehr aufwendig.

Eine Abflussvorrichtung der einleitend beschriebenen Art ist aus DE 20 2004 011 935 U1 bekannt. Das Abflussrohr ist über ein sich im Durchmesser her von oben nach unten verjüngendes Ausgleichsstück an der Beckenunterseite angeordnet. Die Abdichtung erfolgt zum Beckenboden über eine ringförmige Dichtscheibe, die auf einer oberen Ringfläche eines an dem Ausgleichsstück vorgesehenen Verbindungsflanschs aufliegt. Die Abdichtung des Ausgleichsstücks zum Abflussrohr erfolgt über einen radial dichtenden Dichtring, der an einem zylindrischen Abschnitt des Ausgleichsstücks angeordnet ist, das in einen umgreifenden Ringflansch des Abflussrohres eingreift.

DE 10 2004 055 379 A1 offenbart ein Spülbecken, bei dem das Abflussrohr ebenfalls über ein Ausgleichsstück am Beckenboden angeordnet ist. Auch hier greift ein zylindrischer Abschnitt des Ausgleichsstücks in eine entsprechende ringförmige Aufnahme des Abflussrohres, die den zylindrischen Abschnitt außenseitig umgibt, ein. Das Ausgleichsstück reduziert sich im Durchmesser auch hier von der Seite, mit der es am Spülenboden angeordnet ist, zu der mit dem Abflussrohr verbundenen Seite.

EP 2 177 672 A2 offenbart eine Anordnung, bei der wiederum das Abflussrohr über ein Ausgleichsstück mit dem Beckenboden verbunden ist. Die Abdichtung zwischen Ausgleichsstück und Abflussrohr erfolgt über eine radiale Dichtung mittels eines Dichtrings, der in einer Radialnut des Ausgleichsstücks aufgenommen ist. Die Ringdichtung, über die die Abdichtung zum Beckenboden erfolgt, ist in einem offenen Ringfalz, der am Ausgleichsstück ausgebildet ist, aufgenommen.

US 2014/0075662 A1 beschreibt ein Becken mit einer daran angeordneten Abflussvorrichtung, die sich von der Seite, mit der es beckenbodenseitig angebunden ist, zur die Verbindung zum Abflussrohr ermöglichenden Seite hin im Durchmesser verringert. Die Abdichtung zum Beckenboden hin erfolgt über einen Dichtring, der auf einem sich radial erstreckenden Ringflansch des Ausgleichsstücks aufliegt.

EP 0 874 091 A2 offenbart schließlich eine Küchenspüle, bei der das Abflussrohr über ein sich im Durchmesser verringerndes Ausgleichsstück mit dem Spülenboden verbunden ist. Die Abdichtung erfolgt auch hier zum Spülenboden hin über einen auf einem Radialflansch aufliegenden Dichtring. Das untere Ende des Ausgleichsstücks greift auch dort in eine entsprechende zylindrische Aufnahme am Abflussrohrende ein.

Hiervon ausgehend liegt der Erfindung die Aufgabe zugrunde, eine Abflussvorrichtung anzugeben, die wesentlich leichter montierbar ist und wenig Bauraum beansprucht. Eine weitere Aufgabe der Erfindung besteht darin, ein Spülbecken mit einer solchen Abflussvorrichtung aufzuzeigen.

Der die Abflussvorrichtung betreffende Teil der Aufgabe wird durch eine Abflussvorrichtung mit den Merkmalen von Anspruch 1 gelöst. Vorteilhafte Ausführungsformen der Abflussvorrichtung gehen aus den Ansprüchen 2 bis 8 hervor. Der das Becken betreffende Teil der Aufgabe wird durch ein Becken mit den Merkmalen von Anspruch 9 gelöst.

Gemäß Anspruch 1 ist vorgesehen, dass das Abflussrohr über ein topfförmiges, mit einer zentralen Öffnung in seinem Boden versehenes Ausgleichsstück von einem Boden des Beckens beabstandet anordbar ist. Erfindungsgemäß ist zwischen dem Ausgleichsstück und dem Abflussrohr ein Dichtring mit n-förmigen Querschnitt mit einer auf seiner dem Abflussrohr zugewandten Unterseite vorgesehenen umlaufenden Nut angeordnet , in die der Rand des Abflussrohres eingreift.

Die erfindungsgemäße Lösung hat den Vorteil, dass sich eine vereinfachte Montage ergibt, da lediglich die Spanneinrichtung der Betätigungseinrichtung mit dem Abflussrohr zu verspannen ist, um auf diese Weise das Abflussrohr am Becken zu montieren und den Übergang vom Becken in das Abflussrohr fluiddicht zu gestalten. Die Montage ist hierbei sehr einfach möglich und kann von einer Person schnell bewerkstelligt werden, da lediglich ein Teil der Abflussvorrichtung von der Sichtseite in das Becken eingesetzt und mit einem weiteren Teil auf der Unterseite des Beckens verspannt werden muss. Dadurch, dass die Spanneinrichtung ein Teil der Betätigungseinrichtung ist, ergibt sich eine Funktionsintegration, die eine Einsparung an benötigtem Bauraum mit sich bringt.

Gemäß einer bevorzugten Ausführungsform ist die Spanneinrichtung eine, vorzugsweise zentral angeordnete, Schraube, die in ein Gewinde und/oder in mindestens eine andere Komponente des Abflussrohrs einschraubbar ist. Mithin ist Montage durch eine Person weiter vereinfacht. Wenn das Abflussrohr mit einer Hand gehalten wird, kann die Schraube mit der anderen Hand eingeschraubt und mit einem geeigneten Werkzeug festgeschraubt werden. Das Abflussrohr ist somit sicher und schnell am Becken fixierbar.

Das Abflussrohr kann als Komponente ein Siebkorbventil aufweisen, in dessen Gewinde die Schraube einschraubbar ist. Bei einem solchen Ventil ist es möglich, den Abfluss zusätzlich abzusperren und etwaige grobe Verunreinigungen in Form von Festkörpern aus dem Abwasser zu filtern, ehe es in das stromab gelegene Rohrleitungssystem eingeleitet wird.

Die Schraube ist bevorzugt eine Hohlschraube, in deren zentraler Bohrung ein Bolzen als Träger des Fluid-Sperrteils axial bewegbar angeordnet ist. Auf diese Weise fungiert die Schraube einerseits als das die klemmende Befestigung des Abflussrohrs sicherstellende Element und andererseits als das das Fluid-Sperrteil führende Element. Auf diese Weise werden zwei wesentliche Funktionen in die Schraube integriert.

Am Fluid-Sperrteil kann ein Körbchen, vorzugsweise mit mindestens einer, insbesondere runden oder schlitzförmigen, Öffnung befestigt sein. Mit einem solchen Körbchen können größere Festkörper im Abwasser, wie beispielsweise Speisereste oder Abfälle sicher aufgefangen werden, ohne dass diese in die stromab gelegenen Rohrleitungen gelangen. Auf diese Weise können Verstopfungen dieser Rohrleitungen vermieden werden, die relativ aufwendig zu beheben sind. Ein weiterer Vorteil besteht darin, dass eine Verschmutzung der Dichtfläche zwischen dem Fluid-Sperrteil und dem Fluid-Durchlassteil vermieden wird, die zu einer Undichtigkeit führen kann.

Bevorzugt ist das Fluid-Durchlassteil durch ein, insbesondere flanschförmiges, Sieb mit wenigstens einer Öffnung gebildet, das in einen Anschlussstutzen des Beckens einsetzbar ist. Durch das Fluid-Durchlassteil ergibt sich die vorteilhafte Möglichkeit, zum einen einen Fluiddurchlass vom Inneren des Beckens zu einem Abflussrohr zu schaffen und andererseits das Abflussrohr klemmend am Becken festzulegen, ohne dass dieses hierzu angebohrt werden müsste.

Gemäß der Erfindung ist das Abflussrohr über ein topfförmiges, mit einer zentralen Öffnung in seinem Boden versehenes Ausgleichsstück von einem Boden des Beckens beabstandet anordbar, wobei vorzugsweise Dichtringe zwischen dem Ausgleichsstück und dem Abflussrohr sowie dem Beckenboden vorgesehen sind. Das Ausgleichsstück erleichtert hierbei die Anpassung der Anschlussvorrichtung an unterschiedliche Beckengestaltungen. Auf einfache Weise kann eine unterschiedliche Höhe oder Breite des Anschlussstutzens des Beckens ausgeglichen werden. Es ist nicht mehr erforderlich, für jedes Becken ein speziell darauf abgestimmtes Anschlussrohr zu verwenden. Stattdessen braucht lediglich das Ausgleichsstück angepasst zu werden, wobei dieses so gestaltet werden kann, dass es von vornherein für eine Vielzahl von Beckenformen geeignet ist. Die Konstruktion und Herstellung des Abflussrohrs, das ohnehin schon eine relativ komplexe Geometrie aufweist, wird dadurch vereinfacht.

Der Dichtring zwischen dem Ausgleichsstück und dem Abflussrohr ist erfindungsgemäß im Querschnitt n-förmig .

Auf diese Weise weist der Dichtring auf seiner dem Abflussrohr zugewandten Unterseite eine umlaufende Nut auf, in die ein Rand des Abflussrohrs einsetzbar ist. Es ergibt so sich eine große Dichtfläche mit einem langen Kriechweg.

Bevorzugt übergreift die n-förmige Dichtung einen kelchförmig radial nach außen kragenden Rand des Abflussrohres. Somit wird eine besonders gut abzudichtende Verbindungsstelle zwischen dem Abflussrohr und dem Ausgleichsstück bereitgestellt.

Der n-förmige Dichtring liegt bevorzugt mit einer verdickten Dichtlippe an einer Einbuchtung des Abflussrohrs an, die vorzugsweise an den Rand des Abflussrohres angrenzt. Auf diese Weise wird der Kriechweg, den ein Fluid von der Innenseite der Abflussvorrichtung nach außen in die Umgebung zurückzulegen hat, vergrößert. Die Dichtigkeit der Dichtstelle zwischen Abflussrohr und Ausgleichsstück wird verbessert.

Der Dichtring zwischen dem Ausgleichsstück und dem Becken kann in einer umlaufenden Nut auf der Oberseite des Ausgleichsstücks angeordnet sein. Das Ausgleichsstück kann dazu an seinem oberen Rand verbreitert sein, insbesondere radial nach außen kragen. Mithin ist der Dichtring sicher aufgenommen und kann mit einer hohen Flächenpressung gegen die Unterseite des Beckens gedrückt werden.

Die Erfindung betrifft ferner gemäß Anspruch 9 ein Becken mit einer daran angeordneten erfindungsgemäßen Abflussvorrichtung, das dadurch gekennzeichnet ist, dass dessen Boden seamless, im Sinne von absatzfrei, mit Ausnahme des Übergangs vom Boden in den rohr- förmigen Anschlussstutzen ausgeführt ist. Bei herkömmlichen Abflussvorrichtungen liegt ein Flansch eines Fluid-Durchlassteils auf dem Boden auf. Am Rand des Flansches gibt es einen Absatz und es können sich Schmutznester bilden, in denen sich Bakterien ansammeln und vermehren können. Um diese Schmutznester zu entfernen, ist der Einsatz von scharfen Reinigungsmitteln erforderlich. Diese können die Oberfläche oder Beschichtung der Abflussvorrichtung angreifen und diese im Laufe der Zeit unansehnlich machen. Bei der erfindungsgemäßen Lösung wird ein auf dem Boden aufliegender Flansch vermieden. Der Boden geht absatzfrei in den Anschlussstutzen über. Auf diese Weise lässt sich der Boden des Beckens sehr leicht reinigen und sieht stets sauber aus.

Mit Vorteil kann an einer Öffnung des Beckens ein röhrförmiger, runder Anschlussstutzen ausgebildet sein, der an seinem freien Ende nach innen eingezogen ist, und das freie Ende des Anschlussstutzens kann ein Gegenlager für das Fluid-Durchlassteil bilden, das sich an dem Gegenlager abstützt.

Das Becken kann aus einem ein polymerisiertes ausgehärtetes Bindemittel und darin eingelagerte Füllstoffe aufweisenden Kompositwerkstoff hergestellt sein. Derartige Becken lassen sich an unterschiedlichste Einsatzzwecke bei herausragenden Gebrauchseigenschaften anpassen. Sie sind leicht reinigbar, haben auch nach Jahren noch eine vorteilhafte Optik und weisen eine lange Lebensdauer auf. Dadurch, dass ein Kompositwerkstoff zur Anwendung gelangt, können zudem etwaige Korrosionsproblematiken vermieden werden.

Die Erfindung ist nachfolgend anhand von einem in den Figuren dargestellten Ausführungsbeispiel näher erläutert. Es zeigen:
- Fig. 1: einen Querschnitt durch eine erfindungsgemäße Abflussvorrichtung;
- Fig. 2: eine Draufsicht auf die Abflussvorrichtung der Fig. 1;
- Fig. 3: eine perspektivische Schrägansicht von oben auf die Abflussvorrichtung der Fig. 1 ;
- Fig. 4: eine perspektivische Schrägansicht von schräg unten auf die Abflussvorrichtung der Fig. 1; und
- Fig. 5: eine Explosionsdarstellung der Abflussvorrichtung der Fig. 1.

In Fig. 1 bis 5 ist eine Abflussvorrichtung 10 für Becken 12, insbesondere in Form eines Spülbeckens, dargestellt. Das Becken 12 weist dabei einen Boden 14 und nicht näher dargestellte Seitenwände auf. Es ist durch Spritzguss aus einem ein polymerisiertes ausgehärtetes Bindemittel und darin eingelagerte Füllstoffe aufweisenden Kompositwerkstoff hergestellt. Dabei wurde an einer Öffnung 16 des Beckens 12 ein rohrförmiger runder Anschlussstutzen 18 ausgebildet, der an seinem freien Ende 20 nach innen eingezogen ist, um ein Gegenlager 22 für die Abflussvorrichtung 10 zu bilden.

Die Abflussvorrichtung 10 weist ein Fluid-Durchlassteil 24 und ein Fluid- Sperrteil 26 auf. Das Fluid-Durchlassteil 24 ist durch ein flanschförmiges Siebteil gebildet. Das Siebteil 24 weist eine zentrale Öffnung 28 (Fig. 5) für die Aufnahme einer Betätigungseinrichtung 30 auf und es sind in einem radialen Abstand zu dieser zentralen Öffnung 28 auf einem Teilkreis versetzt mehrere weitere Fluiddurchlassöffnungen 32, insbesondere in Form von Bohrungen, vorgesehen. Das Fluid-Durchlassteil 24 ist in den Anschlussstutzen 18 des Beckens 12 einsetzbar und stützt sich an dessen eingezogenem Ende 20 ab. Das Fluid-Sperrteil 26 ist von Hand von einer Fluid zwischen dem Becken 12 und einem Abflussrohr 34 der Abflussvorrichtung 10 durchlassenden Stellung OS in eine den Fluiddurchlass sperrende Stellung und umgekehrt mittels der Betätigungseinrichtung 30 bewegbar. Das Fluid-Sperrteil 26 weist dazu eine im Querschnitt gesehen im Wesentlichen U-förmige Gestalt auf, die nach unten offen ist. Es sind am Fluid-Sperrteil 26 zwei radial nach außen vorstehende Dichtlippen 36, 38 vorgesehen, die an einer Seitenwand 40 und in den Öffnungen 32 des Fluid-Sperrteils 26 dichtend zur Anlage gebracht werden können. Um das Einsetzen des Fluid- Sperrteils 26 in die Öffnungen 32 des Fluid-Durchlassteils 24 zu erleichtern, ist eine Umfangsnut 42 vorgesehen. Die Betätigungseinrichtung 30 weist als Bedienteil 44 einen Knauf auf, der sich vertikal nach oben erstreckt, aber nicht über den Boden 14 des Beckens 12 hinausragt. Zwischen dem Knauf 44 und dem Fluid-Sperrteil 26 ist ein Körbchen 46 festgelegt. Das Körbchen 46 weist, wie man insbesondere in Fig. 2 sehen kann, zahlreiche Öffnungen 48 in Form von Bohrungen auf, die in drei Ringen auf dem Teilkreis versetzt in das Körbchen 46 eingebracht sind. An seiner Oberseite 50 weist das Körbchen 46 einen flanschartigen Rand 52 auf, wobei der Abstand A vom Anschlussstutzen 18 des Beckens 12 gering gehalten ist.

Die Betätigungseinrichtung 30 weist eine Spanneinrichtung 54 auf, mittels der das Abflussrohr 34 gegenüber dem Fluid-Durchlassteil 24 in einem vorgebbaren Abstand B gehalten ist. Die Spanneinrichtung 54 weist eine zentral angeordnete Schraube auf, die in ein Gewinde 56 des Abflussrohrs 34 einschraubbar ist. Das Abflussrohr 34 weist dazu ein Siebkorbventil 58 auf, in dem das zentral im Abflussrohr 34 angeordnete Gewinde 56 vorgesehen ist, in das die Schraube 54 einschraubbar ist.

Die Schraube 54 ist eine Hohlschraube. In eine zentrale Bohrung 60 der Hohlschraube 54 ist ein Bolzen 62 als Träger des Fluid-Sperrteils 26 axial bewegbar angeordnet. Die Betätigungseinrichtung 30 ist dazu aus dem Knauf 44 mit einer Gewindestange 64 gebildet, die nach Mittendurchgriff des Körbchens 46 und des Fluid-Sperrteils 26 in eine axiale Bohrung 66 des Bolzens 62 einschraubbar oder auf sonstige, geeignete Weise festlegbar ist.

Das Abflussrohr 34 hat im Querschnitt einen etwa L-förmigen Verlauf und erstreckt sich überwiegend in horizontaler Richtung HR. An seinem freien Ende 68 ist das Abflussrohr 34 mit einem Außengewinde 70 versehen, über das es an weitere, nicht dargestellte Rohrabschnitte eines üblichen Abfluss- Systems anschließbar ist.

Das Abflussrohr 34 ist über ein topfförmiges, mit einer zentralen Öffnung 72 in seinem Boden 74 versehenes Ausgleichsstück 76 von dem Boden 14 des Beckens 12 beabstandet anordbar. Das Ausgleichsstück 76 umgibt den Anschlussstutzen 18 in einem Abstand C. Zwei Dichtringe 78, 80 sind zwischen dem Ausgleichsstück 76 und dem Abflussrohr 34 bzw. dem Boden 14 des Beckens 12 vorgesehen. Der Dichtring 78 zwischen dem Ausgleichsstück 76 und dem Abflussrohr 34 ist im Querschnitt n-förmig ausgebildet. Der n-förmige Dichtring 78 übergreift einen kelchförmig radial nach außen kragenden Rand 82 des Abflussrohres 34, der in vertikaler Richtung VR gesehen dieses nach oben hin abschließt. Der n-förmige Dichtring 78 liegt dabei mit einer verdickten Dichtlippe 84 in einer Einbuchtung 86 des Abflussrohrs 34 an, die an den Rand 82 des Abflussrohres 34 angrenzt. Der Dichtring 78 ragt in eine umlaufende Ausnehmung 88 an der Unterseite 90 des Ausgleichsstücks 76 hinein.

Der Dichtring 80 zwischen dem Ausgleichsstück 76 und dem Becken 12 ist in einer umlaufenden Nut 92 auf einer Oberseite 94 des Ausgleichsstücks 76 angeordnet. Das Ausgleichsstück 76 ist dazu an seinem oberen Ende 96 radial nach außen verbreitert. Die Nut 92 ist im Querschnitt halbkreisförmig ausgebildet, wobei der Dichtring 80 in Anpassung an die Nut 92 geformt ist und im Querschnitt radial nach innen und außen gerichtete Dichtlippen 98, 100 aufweist, so dass dieser Dichtring 80 die gesamte Oberseite 94 des Ausgleichsstücks 76 bedeckt und insbesondere durch die Seitenwände 102, 104 der Nut 92 mit einem hohen Druck gegen den Boden 14 des Beckens 12 gepresst werden kann.

Die Montage der Abflussvorrichtung 10 gestaltet sich aufgrund der erfindungsgemäßen Auslegung denkbar einfach. Zunächst wird das Fluid-Durchlassteil 24 in den Anschlussstutzen 18 eingesetzt und die Spanneinrichtung 54 in Form der Schraube in das Fluid-Durchlassteil 24 eingesteckt. Der nach oben weisende Schraubenkopf der Schraube 54 kommt dabei in Anlage mit dem Boden des Fluid-Durchlassteils 24 und zieht beim Festlegevorgang der Schraube 54 das Teil 24 mit seinem nach außen weisenden Anlagerand gegen das Gegenlager 22 des Anschlussstutzens 18, so dass auch in diesem Anschlussbereich eine fluiddichte Verbindung erreicht ist. Bevorzugt ist für den Erhalt der dahingehenden Abdichtung zumindest der freie Anlagerand des Fluid-Durchlassteils 24 elastisch nachgiebig für den Erhalt einer Art Lippendichtung ausgebildet. Dann wird das Abflussrohr 34 vorbereitet, indem der Dichtring 78 darauf angeordnet wird. Auf den Dichtring 78 wird dann das Ausgleichsstück 76 aufgelegt, das mit dem anderen Dichtring 80 belegt wird. Anschließend wird das Abflussrohr 34 auf der Unterseite 106 des Beckens 12 in Position gebracht und durch die in das Gewinde 56 des Abflussrohrs 34 einschraubbare Schraube 54 klemmend und dichtend am Becken 12 befestigt. Abschließend werden das Fluid-Sperrteil 26 und das Körbchen 44 der Betätigungseinrichtung 30 in die Bohrung 60 der Schraube 54 eingesetzt.

Um den Fluid-Durchlass der Abschlussvorrichtung 10 zu sperren, muss lediglich der Knauf 44 von Hand axial nach unten bewegt werden, so dass die Dichtlippen 36, 38 des Fluid-Sperrteils 26 am Fluid-Durchlassteil 24 zur Anlage kommen. Zur Freigabe des Fluid-Durchlasses ist lediglich eine Bewegung der Betätigungseinrichtung 30 in entgegengesetzter Richtung erforderlich.

Die erfindungsgemäße Lösung hat somit den Vorteil, dass sich eine vereinfachte Montage ergibt, da lediglich die Spanneinrichtung 54 der Betätigungseinrichtung 30 mit dem Abflussrohr 34 zu verspannen ist, um auf diese Weise das Abflussrohr 34 am Becken 12 zu montieren und den Übergang vom Becken 12 in das Abflussrohr 34 fluiddicht zu gestalten, indem über die damit erzeugte Flächenpressung die Dichtringe 78 und 80 ihre fluiddichte Wirkung entfalten. Die Montage ist auch insoweit sehr einfach durchführbar, da sie von einer Person schnell bewerkstelligt werden kann, da lediglich ein Teil der Abflussvorrichtung 10 von der Sichtseite in das Becken 12 einzusetzen und mit einem weiteren Teil auf der Unterseite 106 des Beckens 12 zu verspannen ist. Dadurch, dass die Spanneinrichtung 54 als Bestandteil der Betätigungseinrichtung 30 konzipiert ist, ergibt sich eine Funktionsintegration, die auch eine Einsparung an benötigtem Bauraum mit sich bringt, was derart keine Entsprechung im Stand der Technik hat.

## Patentansprüche

1. Abflussvorrichtung für ein Becken (12), insbesondere in Form eines Spülbeckens, bestehend aus mindestens einem Fluid-Durchlassteil (24) und einem Fluid-Sperrteil (26), von denen mindestens ein Teil von Hand von einer Fluid zwischen dem Becken (12) und einem Abflussrohr (34) der Vorrichtung durchlassenden Stellung (OS) in eine den Fluid-Durchlass sperrende Stellung und umgekehrt mittels einer Betätigungseinrichtung (30) bewegbar ist, wobei die Betätigungseinrichtung (30) eine Spanneinrichtung (54) aufweist, mittels der das Abflussrohr (34) an dem Becken (12) fluiddicht festlegbar ist, wobei das Abflussrohr (34) über ein topfförmiges, mit einer zentralen Öffnung (72) in seinem Boden (74) versehenes Ausgleichsstück (76) von einem Boden (14) des Beckens (12) beabstandet anordbar ist,
**dadurch gekennzeichnet, dass**
zwischen dem Ausgleichsstück (76) und dem Abflussrohr (34) ein Dichtring (78) mit n-förmigem Querschnitt angeordnet ist, der auf seiner dem Abflussrohr (34) zugewandten Unterseite eine umlaufende Nut aufweist, in die der Rand des Abflussrohres (34) eingreift.

2. Abflussvorrichtung nach Anspruch 1, **dadurch gekennzeichnet, dass** die Spanneinrichtung (54) eine, vorzugsweise zentral angeordnete, Schraube ist, die in ein Gewinde (56) und/oder in mindestens eine andere Komponente des Abflussrohrs (34) einschraubbar ist.

3. Abflussvorrichtung nach Anspruch 2, **dadurch gekennzeichnet, dass** die Schraube (54) eine Hohlschraube ist und dass in deren zentraler Bohrung (60) ein Bolzen (62) als Träger des Fluid-Sperrteils (26) axial bewegbar angeordnet ist.

4. Abflussvorrichtung nach einem der vorstehenden Ansprüche, **dadurch gekennzeichnet, dass** am Fluid-Sperrteil (26) ein Körbchen (46), vorzugsweise mit mindestens einer, insbesondere runden oder schlitzförmigen, Öffnung (48) befestigt ist.

5. Abflussvorrichtung nach einem der vorstehenden Ansprüche, **dadurch gekennzeichnet, dass** das Fluid-Durchlassteil (24) durch ein, insbesondere flanschförmiges, Sieb mit wenigstens einer Öffnung (28, 32) gebildet ist, das in einen Anschlussstutzen (18) des Beckens (12) einsetzbar ist.

6. Abflussvorrichtung nach einem der vorangehenden Ansprüche, **dadurch gekennzeichnet, dass** der n-förmige Dichtring (78) einen kelchförmig radial nach außen kragenden Rand (82) des Abflussrohres (34) übergreift.

7. Abflussvorrichtung nach einem der vorangehenden Ansprüche, **dadurch gekennzeichnet, dass** der n-förmige Dichtring (78) mit einer verdickten Dichtlippe (86) in einer Einbuchtung (84) des Abflussrohrs (34) anliegt, die vorzugsweise an den Rand (82) des Abflussrohres (34) angrenzt.

8. Abflussvorrichtung nach einem der vorangehenden Ansprüche, **dadurch gekennzeichnet, dass** der Dichtring (80) zwischen dem Ausgleichsstück (76) und dem Becken (12) in einer umlaufenden Nut (92) auf einer Oberseite (94) des Ausgleichsstücks (76) angeordnet ist.

9. Becken mit einer daran angeordneten Abflussvorrichtung (10) nach einem der vorstehenden Ansprüche, **dadurch gekennzeichnet, dass** dessen Boden (14) seamless, im Sinne von absatzfrei, mit Ausnahme des Übergangs vom Boden (14) in den rohrförmigen Anschlussstutzen (18) ausgeführt ist.

10. Becken nach Anspruch 9, **dadurch gekennzeichnet, dass** an einer Öffnung (16) des Beckens (12) der röhrförmige, runde Anschlussstutzen (18) ausgebildet ist, der an seinem freien Ende (20) nach innen eingezogen ist, und dass das freie Ende (20) des Anschlussstutzens (18) ein Gegenlager (22) für das Fluid-Durchlassteil (24) bildet, das sich an dem Gegenlager (22) abstützt.

11. Becken nach Anspruch 9 oder 10, **dadurch gekennzeichnet, dass** das Becken (12) aus einem ein polymerisiertes, ausgehärtetes Bindemittel und darin eingelagerte Füllstoffe aufweisenden Kompositwerkstoff hergestellt ist.

## Claims

1. Outflow apparatus for a basin (12), in particular in the form of a sink, consisting of at least one fluid passage part (24) and one fluid blockage part (26), of which at least one part, by means of an actuating device (30), can be moved by hand from a position (OS) allowing passage of fluid between the basin (12) and an outflow pipe (34) of the apparatus into a position blocking the fluid passage, and vice versa, wherein the actuating device (30) has a clamping device (54) by means of which the outflow pipe (34) can be fixed in a fluid-tight manner to the basin (12), wherein the outflow pipe (34) can be arranged spaced apart from a base (14) of the basin (12) via a pot-shaped compensating piece (76) which is provided with a central opening (72) in its base (74), **characterized in that**, between the compensating piece (76) and the outflow pipe (34), there is arranged a sealing ring (78) with an n-shaped cross section, which has on its bottom side, which faces towards the outflow pipe (34), an encircling groove into which the edge of the outflow pipe (34) engages.

2. Outflow apparatus according to Claim 1, **characterized in that** the clamping device (54) is a preferably centrally arranged screw which can be screwed into a thread (56) and/or into at least one other component of the outflow pipe (34).

3. Outflow apparatus according to Claim 2, **characterized in that** the screw (54) is a hollow screw, and **in that** a pin (62) is arranged so as to be axially movable as a carrier of the fluid blockage part (26) in the central bore (60) of said screw.

4. Outflow apparatus according to one of the preceding claims, **characterized in that** a basket strainer (46), preferably with at least one in particular round or slot-shaped opening (48), is fastened to the fluid blockage part (26).

5. Outflow apparatus according to one of the preceding claims, **characterized in that** the fluid passage part (24) is formed by an in particular flange-shaped screen with at least one opening (28, 32), which can be inserted into a connecting piece (18) of the basin (12).

6. Outflow apparatus according to one of the preceding claims, **characterized in that** the n-shaped sealing ring (78) engages over an edge (82) of the outflow pipe (34) that projects radially outwardly in the manner of a cup.

7. Outflow apparatus according to one of the preceding claims, **characterized in that** the n-shaped sealing ring (78) rests with a thickened sealing lip (86) in an indentation (84) of the outflow pipe (34), which preferably adjoins the edge (82) of the outflow pipe (34) .

8. Outflow apparatus according to one of the preceding claims, **characterized in that** the sealing ring (80) between the compensating piece (76) and the basin (12) is arranged in an encircling groove (92) on a top side (94) of the compensating piece (76).

9. Basin having an outflow apparatus (10) according to one of the preceding claims which is arranged thereon, **characterized in that** the base (14) of said basin is formed seamlessly, in the sense of without steps, with the exception of the transition from the base (14) into the tubular connecting piece (18).

10. Basin according to Claim 9, **characterized in that** the tubular, round connecting piece (18) is formed at an opening (16) of the basin (12) and is drawn inwards at its free end (20), and **in that** the free end (20) of the connecting piece (18) forms a counter bearing (22) for the fluid passage part (24), which is supported against the counter bearing (22).

11. Basin according to Claim 9 or 10, **characterized in that** the basin (12) is produced from a composite material comprising a polymerized, cured binding agent and fillers incorporated therein.

## Revendications

1. Dispositif d'évacuation pour un bac (12), en particulier sous la forme d'un bac d'évier, constitué d'au moins une partie de passage de fluide (24) et une partie de blocage de fluide (26), parmi lesquelles au moins une partie peut être déplacée manuellement d'une position (OS) permettant le passage de fluide entre le bac (12) et un tuyau d'évacuation (34) du dispositif dans une position bloquant le passage de fluide, et inversement, au moyen d'un appareil d'actionnement (30), l'appareil d'actionnement (30) comprenant un appareil de serrage (54), au moyen duquel le tuyau d'évacuation (34) peut être fixé au bac (12) de manière étanche aux fluides, le tuyau d'évacuation (34) pouvant être agencé à distance d'un fond (14) du bac (12) par l'intermédiaire d'une pièce d'égalisation (76) en forme de pot, munie d'une ouverture centrale (72) dans son fond (74),
**caractérisé en ce que**
une bague d'étanchéité (78) de section transversale en forme de n est agencée entre la pièce d'égalisation (76) et le tuyau d'évacuation (34), qui comprend une rainure circonférentielle sur son côté inférieur tourné vers le tuyau d'évacuation (34), dans laquelle le bord du tuyau d'évacuation (34) pénètre.

2. Dispositif d'évacuation selon la revendication 1, **caractérisé en ce que** l'appareil de serrage (54) est une vis, de préférence agencée centralement, qui peut être vissée dans un filetage (56) et/ou dans au moins un autre composant du tuyau d'évacuation (34).

3. Dispositif d'évacuation selon la revendication 2, **caractérisé en ce que** la vis (54) est une vis creuse et **en ce qu'**un boulon (62) est agencé de manière mobile axialement dans son alésage central (60) en tant que support de la partie de blocage de fluide (26).

4. Dispositif d'évacuation selon l'une quelconque des revendications précédentes, **caractérisé en ce qu'**un panier (46), de préférence muni d'au moins une ouverture (48), en particulier ronde ou en forme de fente, est fixé à la partie de blocage de fluide (26).

5. Dispositif d'évacuation selon l'une quelconque des revendications précédentes, **caractérisé en ce que** la partie de passage de fluide (24) est formée par un tamis, en particulier en forme de bride, muni d'au moins une ouverture (28, 32), qui peut être inséré dans un embout de raccordement (18) du bac (12).

6. Dispositif d'évacuation selon l'une quelconque des revendications précédentes, **caractérisé en ce que** la bague d'étanchéité en forme de n (78) chevauche un bord en forme de coupelle (82) du tuyau d'évacuation (34) en saillie radialement vers l'extérieur.

7. Dispositif d'évacuation selon l'une quelconque des revendications précédentes, **caractérisé en ce que** la bague d'étanchéité en forme de n (78) repose avec une lèvre d'étanchéité épaissie (86) dans une échancrure (84) du tuyau d'évacuation (34), qui est de préférence adjacente au bord (82) du tuyau d'évacuation (34).

8. Dispositif d'évacuation selon l'une quelconque des revendications précédentes, **caractérisé en ce que** la bague d'étanchéité (80) est agencée entre la pièce d'égalisation (76) et le bac (12) dans une rainure circonférentielle (92) sur un côté supérieur (94) de la pièce d'égalisation (76).

9. Bac sur lequel est agencé un dispositif d'évacuation (10) selon l'une quelconque des revendications précédentes, **caractérisé en ce que** son fond (14) est réalisé sous forme continue, au sens de sans épaulement, à l'exception de la transition du fond (14) dans l'embout de raccordement de forme tubulaire (18) .

10. Bac selon la revendication 9, **caractérisé en ce que** l'embout de raccordement rond de forme tubulaire (18) est formé sur une ouverture (16) du bac (12), qui est renfoncée vers l'intérieur à son extrémité libre (20), et **en ce que** l'extrémité libre (20) de l'embout de raccordement (18) forme une butée (22) pour la partie de passage de fluide (24), qui s'appuie sur la butée (22).

11. Bac selon la revendication 9 ou 10, **caractérisé en ce que** le bac (12) est fabriqué en un matériau composite comprenant un liant polymérisé durci et des charges incorporées dans celui-ci.
